# EUROPÄISCHE PATENTSCHRIFT

(11) **EP 1 882 566 B1**
(45) Veröffentlichungstag und Bekanntmachung des Hinweises auf die Patenterteilung: **12.09.2012**
(21) Anmeldenummer: 07112024.0
(22) Anmeldetag: 09.07.2007
(51) Int. Cl.: B65H 5/08, B65H 9/00, B65H 9/12, B65H 29/02, B26F 1/40, B26D 7/01

(54) **Bogenstanz- und -prägemaschine mit Passerausrichtung und Verfahren zum Betreiben einer Bogenstanz- und -prägemaschine**
Sheet cutting and creasing press with registration alignment and method for operating such a press
Presse de découpage et de rainurage ayant un alignement de repère et procédé de mise en oeuvre d'une telle presse

(30) Priorität: 26.07.2006 DE 102006034509; 26.07.2006 DE 102006034511; 30.04.2007 DE 102007020497
(43) Veröffentlichungstag der Anmeldung: 30.01.2008
(73) Patentinhaber: Heidelberger Druckmaschinen Aktiengesellschaft, 69115 Heidelberg (DE)
(72) Erfinder: Dr. Frank, Hendrik, 41812, Erkelenz (DE); Görtz, Stefan, 41238, Mönchengladbach (DE); Vanek, Miroslav, 41239, Mönchengladbach (DE)

(56) Entgegenhaltungen:
- EP-A2- 0 775 660
- DE-A1- 19 722 376
- GB-A- 2 087 783

## Beschreibung

Die Erfindung betrifft ein Verfahren zum Betreiben einer Bogenstanz- und - prägemaschine gemäß Anspruch 1 und eine Bogenstanz- und -prägemaschine mit Passerausrichtung gemäß Anspruch 2.

### Stand der Technik

Als Stanzen wird das Schneiden mit in sich geschlossenen geometrischen Zuschnittsformen bezeichnet, die kreisförmig, oval oder mehreckig sowie Phantasieformen aller Art sein können. Auch die in der Druckweiterverarbeitung geübten Praktiken, wie Stanzen mit Locheisen, Eckenabstoßen und Registerstanzen werden zu diesem Bereich gezählt. Die Stanzung erfolgt gegen eine Stanzunterlage oder gegen Stempel, teilweise sind es auch Schervorgänge (vg. Druckweiterverarbeitung, Ausbildungsleitfaden für Buchbinder, Bundesverband Druck e. V. 1996, S. 351 ff.). Verpackungsmaterialien aus Papier, Karton, Pappe oder Wellpappe werden hauptsächlich im Bogenformat gestanzt. Beim Stanzvorgang können zusätzlich aber auch Rilllinien oder Blindprägungen in den Nutzen eingebracht werden. Dieser komplexe Prozess macht es unabdingbar, die Bogen einzeln zu stanzen. Da es sich bei den Endprodukten um anspruchsvolle Verpackungen hinsichtlich technischer und graphischer Ausführung handelt (etwa Verpackungen für Kosmetik, Zigaretten, Pharmazie, Lebensmittel, etc.), werden besondere Anforderungen nicht nur an die Verpackungsmaterialien selbst gestellt, sondern es sind für optimale Resultate auch Stanzwerkzeuge mit geringsten Toleranzen und äußerst präzise und zuverlässig arbeitende Stanzmaschinen erforderlich. Diesen Ansprüchen wird das Flachbettstanzen am besten gerecht. Dabei werden die gedruckten und auf einer Palette gestapelten Bogen der Stanzmaschine zugeführt. In der Maschine werden in einer Ausrichteinrichtung die zu stanzenden Bogen passgenau ausgerichtet, von einem Greiferwagen übernommen und exakt in der Stanzeinrichtung zwischen einem fest gelagerten Untertisch und einem über einen Kniehebel oder Exzentergetriebe vertikal bewegbaren Obertisch positioniert.

In bekannten Bogenstanz- und Prägemaschinen, die zum Stanzen, Ausbrechen, Prägen und Ablegen von Bögen aus Papier, Pappe und der gleichen eingesetzt werden, ist es bekannt die Bögen mittels Greiferwagen durch die einzelnen Stationen der Maschine zu bewegen. An den Greiferwagen sind Greifer befestigt, die die Bögen an einem vorderen Ende ergreifen, wobei die Greiferwagen selbst an endlosen Ketten durch die Maschine bewegt werden. Durch diese Art der Bewegung der Bögen durch die Maschine wird ein kontinuierliches Arbeiten in den einzelnen hintereinander angeordneten Stationen der Maschine ermöglicht.

Eine derartige Flachbettstanze ist beispielsweise aus der DE 30 44 083 A1 bekannt. Die beiden Tische sind mit Schneid- und Rillwerkzeugen bzw. entsprechenden Gegenwerkzeugen bestückt, mit denen aus dem taktweise zwischen die Tischfläche geführten Bögen die Nutzen ausgestanzt und gleichzeitig die zum sauberen Falten notwendigen Rillen eingedrückt werden. In der nachfolgenden Ausbrecheinrichtung wird der Abfall über Ausbrechwerkzeuge maschinell entfernt. Je nach Ausstattung der Maschine können schließlich die gestanzten Nutzen in einer hierfür vorgesehenen Nutzentrenneinrichtung separiert werden.

Um eine hohe Produktqualität der Stanzbögen zu erreichen, ist es notwendig, dass Bogen und Werkzeuge passergenau zueinander ausgerichtet sind. In der Stanzstation einer Bogenstanz- und -prägemaschine müssen Stanzwerkzeug und Stanzrillplatte auf eine exakte Position in Umfangsrichtung gebracht werden. Weiter ist sicherzustellen, dass beide Werkzeuge ohne Schrägung direkt rechtwinklig zur Bogentransportrichtung stehen. Diese Referenzposition nennt sich "erstes Messer". In den nachfolgenden Bearbeitungsstationen müssen die Werkzeuge relativ zur Lage des ersten Messers eingestellt werden, so z. B. das Ausbrechbrett im Ausbrecher und das Nutzentrenngitter in der Nutzentrennstation. Dabei müssen die Werkzeuge jeweils in ihren drei Freiheitsgraden eingestellt werden. Während des Betriebs der Bogenstanz- und -prägemaschine kann es notwendig sein, die Lage der Werkzeuge in der Stanzstation nachzujustieren. Die Werkzeuge in den nachfolgenden Bearbeitungsstationen müssen ebenfalls nacheingestellt werden um diese wieder in die richtige Position relativ zum "ersten Messer" zu bringen.

Durch diese aufwändige Einstellarbeit der Werkzeuge wird sichergestellt, dass die Bogen passergenau bearbeitet werden. Der Passer beschreibt dabei die Lagegenauigkeit des Druckbilds zu Schnitt-, Rill- und Ausbrechkanten des Bogens. Unterschieden wird dabei zwischen Umfangspasser, d.h. der Lagegenauigkeit in Maschinenlaufrichtung und Seitenpasser, d.h. der Lagegenauigkeit quer zur Maschinenlaufrichtung.

Nachteilig an dem passergenauen Ausrichten nach dem Stand der Technik ist, dass durch die hohen Rüstzeiten, d.h. durch den hohen Zeitaufwand für die Einstellung der Werkzeuge, die Maschinenproduktivität beeinträchtigt wird.

Die DE 10 2006 025 074 A1 offenbart ein Verfahren und eine Vorrichtung zum Zuführen von Bogen an eine Druckmaschine, wobei vorgesehen ist, dass ein Bogen in Bewegung an einer Bogenkante mittels Greifer erfasst wird. Im Greiferschluss wird dann die Bogenlage erfasst und bei Abweichung von einer Solllage eine Korrektur der Bogenlage in bzw. entgegen der Transportrichtung, quer dazu und in Schrägausrichtung vorgenommen. Dann wird der Bogen beschleunigt an ein rotierendes Weitertransportsystem übergeben.

Aufgabe der vorliegenden Erfindung ist es, eine Bogenstanz- und -prägemaschine zu beschreiben, die geringe Rüstzeiten und eine hohe Produktivität aufweist.

Gelöst wird diese Aufgabe durch ein Verfahren zum Betreiben einer Bogenstanz- und - prägemaschine gemäß Anspruch 1 und eine Bogenstanz- und -prägemaschine gemäß Anspruch 2.

Die Erfindung umfasst ein Verfahren zum Betreiben einer Bogenstanz- und -prägemaschine mit Bogenanleger, mindestens einer Bearbeitungsstation und einem Bogentransportsystem. Ein einzelner Bogen wird vom Bogenstapel durch einen Bogenanleger vereinzelt und läuft über einen Zuführtisch. Dabei wird der Bogen an seiner Vorder- und Seitenkante vorausgerichtet und anschließend durch ein Vorgreifersystem gegriffen. Sobald der Bogen gegriffen ist, wird das Druckbild des Bogens mit einem Messsystem, welches durch Kameras und / oder Sensoren gebildet ist, optisch vermessen. Die Ist-Position des Druckbilds wird mit seiner Soll-Position verglichen. Aus dem Vergleich der Positionswerte werden Korrekturwerte für Schrägbogen, Seitenpasser und Umfangspasser berechnet, welche der Maschinensteuerung zur Verfügung gestellt werden. Die passergenaue Seitenausrichtung des Bogens geschieht durch ein Anlagesystem. Der seitenausgerichtete Bogen wird an Greifer von linear angetriebenen Greiferwagen des Bogentransportsystems übergeben. Durch die Greiferwagen werden die Bogen in die Bearbeitungsstationen transportiert und die Greiferwagen angehalten, sobald sich der Bogen in der Mitte der Bearbeitungsstation befindet. Die Bogenpositionierung geschieht dabei unabhängig vom Bogenformat. Auf diese Positionierung folgen die Schrägbogenausrichtung und die Umfangspasserausrichtung durch inkrementelle Bewegungen der Linearantriebe, welche sich jeweils am äußeren Ende eines Greiferwagens befinden. Sobald der Bogen passerausgerichtet ist, kann der Bogen bearbeitet werden. Die Schritte Bogentransport in die Bearbeitungsstationen mit Bogenpositionierung, Schrägbogen- und Umfangspasserausrichtung und Bogenbearbeitung wiederholen sich für einen jeden Bogen in einer jeweiligen Bearbeitungsstation.

Im Einrichtebetrieb der Bogenstanz- und -prägemaschine wird das Verfahren zum Betreiben der Bogenstanz- und -prägemaschine in vorteilhafte Weise um zwei weitere Schritte ergänzt: Ein Probebogen wird zur Kontrolle entnommen, d. h. ein von der Maschine bearbeiteter Bogen wird mit seiner Soll-Bearbeitung verglichen. Entsprechend dem Unterschied zwischen Soll-Bearbeitung und Ist-Bearbeitung werden Korrekturwerte für den Umfangs- und den Schrägpasser in den jeweiligen Bearbeitungsstationen über ein Interface in die Maschinensteuerung eingegeben.

Eine erfindungsgemäße Bogenstanz- und -prägemaschine besitzt einen Bogenanleger, mindestens eine Stanzstation und mindestens eine weitere Bearbeitungsstation, wie z. B. Ausbrecherstation oder Nutzentrennstation, eine Maschinensteuerung und ein Bogentransportsystem. Das Bogentransportsystem besitzt umlaufende Greiferwagen mit Greiferbrücken, welche mit Greifern ausgestattet sind, um Bogen aus Papier, Pappe und dergleichen an einem Greiferrand zu ergreifen und durch die Maschine hindurch zu bewegen. Angetrieben werden die Greiferwagen an ihren äußeren Enden durch jeweils mindestens einen Linearantrieb. In ihren Bogenhaltepositionen in der Stanzstation und den weiteren Bearbeitungsstationen werden die Bogen jeweils in ihrer Umfangsrichtung und in ihrer Schräglage durch die von Linearantrieben erzeugte inkrementelle Bewegung passerausgerichtet. Die Schrägausrichtung geschieht, indem der - in Bogentransportrichtung betrachtet - rechte und linke Fahrwagen eines Greiferwagens entlang der durch Statorsegmente gebildeten Führungsleisten des Bogentransportsystems ungleich bewegt wird, d.h. indem die Fahrwagen um verschiedene Wegstrecken verfahren werden. Die Seitenausrichtung geschieht durch eine zusätzliche Vorrichtung zur Seitenausrichtung.

In einer vorteilhaften Weiterbildung der Erfindung besitzt die Bogenstanz- und - prägemaschine mindestens vor der ersten Bearbeitungsstation ein optisches Messsystem zur Vermessung der Bogen. Alternativ kann die Bogenstanz- und -prägemaschine auch vor jeder Bearbeitungsstation ein optisches Messsystem besitzen. Das Messsystem benutzt dem Fachmann bekannte Elemente wie Kameras, Laser und Sensoren zur Bestimmung der Bogen-Ist-Position.

In einer vorteilhaften Ausführungsform der Bogenstanz- und -prägemaschine sind Messsystem, Maschinensteuerung und Bogentransportsystem über Datenleitungen miteinander verbunden, insbesondere durch einen Regelkreis, und Daten können ausgetauscht werden. In einer vorteilhaften Weiterbildung besitzt die Bogenstanz- und - prägemaschine eine Einrichtung zur Positionsermittlung der Greiferwagen. Diese umfasst am Maschinengestell befestigte Sensoren und an den jeweiligen Greiferwagen befestigte Signalgeber. Die von den Signalgebern ausgesendeten Signale werden von den Sensoren empfangen und so die Position eines jeweiligen Greiferwagens bestimmt. Die Sensoren sind dabei insbesondere in den Bearbeitungsstationen und der Stanzstation angebracht.

In einer vorteilhaften Ausführungsform der Bogenstanz- und -prägemaschine sind die Greiferwagen durch die Linearantriebe sowohl vor- als auch zurückbewegbar, d.h. in Bogentransportrichtung, welche durch die Richtung vom Anleger zum Ausleger gegeben ist, als auch in entgegen gesetzter Richtung. Die Zurückbewegung kann insbesondere bei der Bogenausrichtung wie auch bei der Übergabe des Bogens an die Greifer des Greiferwagens vorteilhaft eingesetzt werden und dabei zu einer schnelleren und exakteren Ausrichtung bzw. Übergabe beitragen.

Hinsichtlich weiterer vorteilhafter Ausgestaltungen der Erfindung wird auf die Unteransprüche sowie die Beschreibung eines Ausführungsbeispiels unter Bezugnahme auf die beiliegenden Zeichnungen verwiesen.

### Ausführungsbeispiel

Die Erfindung soll an Hand eines Ausführungsbeispiels noch näher erläutert werden. Es zeigen in schematischer Darstellung
- Fig. 1: eine Bogenstanze
- Fig. 2: eine Prinzipskizze der Bogenstanze mit Transportsystem mit Linearantrieb

In Figur 1 ist der prinzipielle Aufbau einer Bogenstanz- und -prägemaschine 100 zum Stanzen, Ausbrechen und Ablegen von Bögen aus Papier, Pappe und dergleichen dargestellt. Die Stanz- und Prägemaschine 100 besitzt einen Anleger 1, eine Stanzstation 2, eine Ausbrechstation 3 und einen Ausleger 4, die von einem gemeinsamen Maschinengehäuse 5 getragen und umschlossen werden.

Die Bögen 6 werden durch einen Anleger 1 von einem Stapel vereinzelt und zugeführt und von an Greiferbrücken von Greiferwagen 8 befestigten Greifern an ihrer Vorderkante ergriffen und in Bogentransportrichtung F intermittierend durch die verschiedenen Stationen 2, 3 und 4 der Stanz- und Prägemaschine 100 hindurchgezogen. An den Greiferwagen 8 befinden sich Signalgeber 31, welche beispielsweise als magnetische oder Licht emittierende Elemente ausgestaltet sein können.

Im Bereich des Zuführtischs 16 zwischen Anleger 1 und Stanzstation 2 befindet sich ein Messsystem 20 zur genauen Vermessung der Position der Bogen 6.

Die Stanzstation 2 besteht aus einem Untertisch 9 und einem Obertisch 10. Der Untertisch 9 ist fest im Maschinengestell gelagert und mit einer Gegenplatte zum Stanzmesser versehen. Der Obertisch 10 ist vertikal hin- und herbewegbar gelagert.

Der Greiferwagen 8 transportiert den Bogen 6 von der Stanz- und Prägestation 2 in die nachfolgende Ausbrechstation 3, die mit Ausbrechwerkzeugen ausgestattet ist. In der Ausbrechstation 3 werden mit Hilfe der Ausbrechwerkzeuge die nicht benötigten Abfallstücke aus dem Bogen 6 nach unten herausgestoßen, wodurch die Abfallstücke 11 in einen unter der Station eingeschobenen behälterartigen Wagen 12 fallen.

Von der Ausbrechstation 3 gelangt der Bogen in den Ausleger 4, wo der Bogen entweder nur einfach abgelegt wird, oder aber gleichzeitig eine Trennung der einzelnen Nutzen erfolgt. Der Ausleger 4 kann auch eine Palette 13 enthalten, auf der die einzelnen Bögen in Form eines Stapels 14 aufgestapelt werden, so dass nach Erreichen einer bestimmten Stapelhöhe die Paletten mit den aufgestapelten Bögen 14 aus dem Bereich der Stanz- und Prägemaschine 100 weggefahren werden können.

In den jeweiligen Bearbeitungsstationen 2, 3, 4 befinden sich Sensoren 30, welche die genaue Position der Greiferwagen 8 ermitteln, indem sie von den Signalgebern 31 der Greiferwagen 8 ausgesendete Signale empfangen. Die von den Sensoren 30 ermittelten Werte werden zur Auswertung an die Maschinensteuerung 15 übertragen. Die Maschinensteuerung 15 besitzt ein Interface zur Darstellung und zur Eingabe von Maschinenparametern.

In Fig. 2 ist der ortsfeste Teil des Bogentransportsystems 7 dargestellt. Das Bogentransportsystem 7 besitzt zwei parallel zueinander ausgerichtete umlaufende Führungsschienen, welche aus einer Vielzahl von Statorsegmenten 40 bestehen. Entlang der Führungsschienen des Bogentransportsystems 7 in Bogentransportrichtung F können Greiferwagen 8 durch die Bearbeitungsstationen 2, 4 verfahren werden. Die Greiferwagen 8 besitzen Anker (in Fig. 2 nicht dargestellt), welche zusammen mit den ortsfesten Statorsegmenten 40 als Linearmotoren wirken.

Im Bereich der Bearbeitungsstationen 2, 4 sind die Führungsschienen durch eine hohe Anzahl von Statorsegmenten 40 besonders fein gegliedert. Dadurch ist gewährleistet, dass ein Greiferwagen 8 (in Fig. 2 nicht dargestellt) und der mit Greifern am Greiferrand des Bogens transportierte Bogen 6 passergenau angehalten werden kann. Jedem Statorsegment 40 ist ein Frequenzumrichter (in Fig. 2 nicht dargestellt) zum Aufbau eines Magnetfeldes im Statorsegment 40 zugeordnet, welcher von einer zentralen Steuerung 15 angesteuert wird.

### Bezugszeichenliste

- 1: Anleger
- 2: Stanzstation
- 3: Ausbrechstation
- 4: Ausleger
- 5: Maschinengehäuse
- 6: Bogen
- 7: Transportsystem
- 8: Greiferwagen mit Linearantrieb
- 9: Untertisch
- 10: Obertisch
- 11: Abfallstücke
- 12: Wagen
- 13: Palette
- 14: Auslagestapel
- 15: Steuerung
- 16: Zuführtisch

- 20: Messsystem

- 30: Sensor
- 31: Signalgeber

- 40: Statorsegment

- 100: Bogenstanz- und -prägemaschine

- F: Förderrichtung

## Patentansprüche

1. Verfahren zum Betreiben einer Bogenstanz- und -prägemaschine (100) mit Bogenanleger (1), mindestens einer Bearbeitungsstation (2, 3, 4) und einem Bogentransportsystem (7) mit nachfolgenden Schritten:
a) Bogen (6) wird vom Bogenstapel durch Bogenanleger (1) vereinzelt
b) Bogen (6) läuft über Zuführtisch (16)
c) Bogen (6) wird an seiner Vorder- und Seitenkante vorausgerichtet
d) Bogen (6) wird durch Vorgreifersystem gegriffen
e) Druckbild des Bogens (6) wird mit Messsystem (20) optisch vermessen
f) Druckbild wird mit Sollposition verglichen
g) Korrekturwerte für Schrägbogen, Seitenpasser und Umfangspasser werden berechnet
h) Seitenpasserausrichtung des Bogens (6) durch Anlagesystem
i) Übergabe des Bogens (6) an von Linearantrieben angetriebene Greiferwagen (8) des Bogentransportsystems (7)
j) Bogentransport in Bearbeitungsstation (2, 3, 4) Bogenpositionierung in der Mitte der Bearbeitungsstation (2, 3, 4), unabhängig vom Bogenformat
k) Schrägbogen- und Umfangspasserausrichtung durch Linearantriebe
l) Betrieb der Bearbeitungsstation (2, 3, 4)
Die Schritte j), k) und l) wiederholen sich für einen Bogen (6) in einer jeweiligen Bearbeitungsstation (2, 3, 4)
mit den nachfolgenden zusätzlichen Schritten im Einrichtbetrieb
m) Kontrolle eines Probebogens
n) Korrektur für Umfangs- und Schrägpasser in den jeweiligen Bearbeitungsstationen (2, 3, 4) über Eingabe von Korrekturwerten in die Maschinensteuerung

2. Bogenstanz- und -prägemaschine (100)
**dadurch gekennzeichnet,**
**dass** die Bogenstanz- und -prägemaschine (100) zur Durchführung des Verfahrens nach Anspruch 1 mit einem Bogenanleger (1), mit einem Anlagesystem zur Seitenausrichtung der Bogen (6), mindestens einer Stanzstation (2), mindestens einer weiteren Bearbeitungsstation (3, 4), einer Maschinensteuerung (15) mit einem Interface zur Eingabe von Korrekturwerten für den Umfangs- und Schrägpasser in den jeweiligen Bearbeitungsstationen (2, 3, 4) und einem Bogentransportsystem (7), welches umlaufende Greiferwagen (8) mit Greiferbrücken besitzt, wobei an der Greiferbrücke eines Greiferwagens (8) Greifer befestigt sind, mit welchen die Bogen (6) ergreifbar und durch die Maschine (100) hindurch bewegbar sind, und wobei die umlaufenden Greiferbrücken der Greiferwagen (8) an ihren äußeren Enden jeweils durch mindestens einen Linearantrieb angetrieben werden und die Bogen (6) in ihren Bogenhaltepositionen in der mindestens einen Stanzstation (2) und der mindestens einen Bearbeitungsstation (3, 4) jeweils in ihrer Umfangsrichtung und Schräglage durch die von den Linearantrieben erzeugte Bewegung ausgerichtet werden, wobei die Bogenstanz- und -prägemaschine (100) mindestens vor der ersten Bearbeitungsstation (2) ein optisches Messsystem (20) zur Vermessung der Bogen (6) besitzt und
**dass** Daten zwischen Messsystem (20), Maschinensteuerung (15) und Bogentransportsystem (7) austauschbar sind.

3. Bogenstanz- und -prägemaschine nach Anspruch 2,
**dadurch gekennzeichnet,**
**dass** die Bogenstanz- und -prägemaschine (100) eine Einrichtung zur Positionsermittlung der Greiferwagen besitzt, welche am Maschinengestell befestigte Sensoren (30) und am jeweiligen Greiferwagen befestigte Signalgeber (31) umfasst.

4. Bogenstanz- und -prägemaschine nach Anspruch 2,
**dadurch gekennzeichnet,**
**dass** die Greiferwagen (8) durch die Linearantriebe vor- und zurückbewegbar sind.

## Claims

1. Method of operating a sheet-fed diecutting and embossing machine (100) including a sheet feeder (1), at least one processing station (2, 3, 4) and a sheet transport system (7), comprising the following steps:
a) a sheet (6) is taken from the sheet stack by the sheet feeder
b) the sheet (6) passes over the feed table (16)
c) the sheet (6) is pre-aligned at its front edge and its lateral edge
d) the sheet (6) is gripped by a pre-gripping system
e) the printed image of the sheet (6) is optically measured by a measuring system (20)
f) the printed image is compared to a target position
g) correction values for skewed sheets, the lateral position and the circumferential position are calculated
h) laterally aligning the sheet (6) by means of a positioning system
i) transferring the sheet (6) to gripper carriages (8) of the sheet transport system (7), the gripper carriages (8) being driven by linear drives
j) transporting the sheet into a processing station (2, 3, 4) positioning the sheet in the centre of the processing station (2, 3, 4) independently of the sheet format
k) aligning skewed sheets and the circumferential position using linear drives
l) operating the processing station (2, 3, 4)
repeating steps j), k) and 1) for a sheet (6) in a respective processing station (2, 3, 4) and comprising the following additional steps during set-up
m)evaluating a test sheet
n) correcting the circumferential and lateral positions in the respective processing stations (2, 3, 4) by inputting correction values into the machine control

2. Sheet-fed diecutting and embossing machine (100)
**characterized in**
**that** to implement the method according to Claim 1, the sheet-fed diecutting and embossing machine (100) comprises a sheet feeder (1), a stop system for the lateral alignment of the sheets (6), at least one diecutting station (2), at least one further processing station (3, 4), a machine control (15) including an interface for inputting correction values for the circumferential and lateral positions in the respective processing stations (2, 3, 4) and a sheet transport system (7) that includes revolving gripper carriages (8) with gripper bars wherein grippers for gripping the sheets (6) and moving them through the machine (100) are attached to the gripper bar of a gripper carriage (8), and wherein the revolving gripper bars of the gripper carriages (8) are respectively driven at their outer ends by at least one linear drive and each sheet (6) is aligned in the circumferential direction and in terms of its angular position in their stop positions in the at least one diecutting station (2) and in the at least one processing station (3, 4) due to the movement created by the linear drives,
wherein the sheet-fed diecutting and embossing machine (100) has an optical measuring system (20) for measuring the sheets (6) at least upstream of the first processing station (2) and
**that** data are exchangeable between measuring system (20), machine control (15) and sheet transport system (7).

3. Sheet-fed diecutting and embossing machine according to Claim 2,
**characterized in**
**that** the sheet-fed diecutting and embossing machine (100) has a device for detecting the position of the gripper carriages, the device comprising sensors (30) fixed to the machine frame and signal transmitters (31) fixed to the respective gripper carriage.

4. Sheet-fed diecutting and embossing machine according to Claim 2,
**characterized in**
**that** the gripper carriages (8) are movable back and forth by the linear drives.

## Revendications

1. Procédé pour la mise en service d'une machine de découpe et de gaufrage de feuilles (100) avec un margeur (1), au moins un poste de traitement (2, 3, 4) et un système de transport de feuilles (7) comprenant les étapes suivantes :
a) la feuille (6) est séparée de la pile de feuilles par le margeur (1),
b) la feuille (6) défile sur la table d'alimentation (16)
c) la feuille (6) est pré-alignée sur son bord avant et latéral
d) la feuille (6) est appréhendée par un système de pinces auxiliaires,
e) l'image d'impression de la feuille (6) est mesurée, optiquement par le système de mesure (20),
f) l'image imprimée est comparée avec la position théorique,
g) des valeurs de correction pour des feuilles en biais, le repérage latéral et périphérique sont calculés,
h) orientation du repérage latéral de la feuille (6) par le système à entraînement linéaire du système de transport de feuille (7),
j) remise de la feuille (6) au chariot de pinces (8) du système de transport de feuilles (7),
j) transport de feuille au poste de traitement (2, 3, 4), positionnement au milieu du poste de traitement (2, 3, 4) indépendamment du format de feuille,
k) orientation du réglage périphérique et latéral de feuilles par des entraînements linéaires,
i) fonctionnement des postes de traitement (2, 3, 4), les étapes j), k) et i) se répétant pour une feuille (6) dans un poste de traitement respectif (2, 3, 4) avec les étapes suivantes supplémentaires en mode de réglage,
m) contrôle d'une feuille échantillon,
n) correction pour le repérage périphérique et de biais dans les différents postes de traitement (2, 3, 4) par saisie de valeurs de correction dans la commande de machine

2. Machine de découpe et de gaufrage de feuilles (100)
**caractérisée en ce que**
la machine de découpe et de gaufrage de feuilles (100) pour la mise en oeuvre du procédé selon la revendication 1 avec un margeur (1) comprenant un système de margeur pour l'alignement latéral des feuilles (6), au moins un poste de découpe (2), au moins un autre poste de traitement (3, 4), une commande de machine (15) avec une interface pour la saisie de valeurs correctrices pour le repérage de biais et périphérique dans les postes de traitement respectifs (2, 3, 4) et un système de transport de feuilles (7) qui présente un chariot de pince circulaire (8) avec des ponts de pinces, sur le pont de pinces d'un chariot de pinces (8), des pinces étant fixées qui saisissent les feuilles (6) et qui sont mobiles en traversant la machine (100) et les ponts de pinces circulaires du chariot de pinces (8) étant entraînés sur leur extrémité externe respective par au moins un entraînement linéaire et les feuilles (6) étant orientées dans leur positions de maintien de feuille dans au moins un poste de découpe (2) et au moins un poste de traitement (3, 4) respectivement dans leur direction périphérique et leur position en biais par le déplacement généré par les entraînements linéaires, la machine de découpe et de gaufrage de feuille (100) présentant au moins en amont du premier poste de traitement (2) un système de mesure optique (20) pour la mesure des feuilles (6) et **en ce que** les données sont échangeables entre le système de mesure (20), la commande de machine (15) et le système de transport de feuille (7).

3. Machine de découpe et de gaufrage de feuilles selon la revendication 2, **caractérisée en ce que** la machine de découpe et de gaufrage de feuille (100) possède un dispositif pour la détermination de la position d'un chariot de pinces, qui comprend des indicateurs de signaux (31) fixés sur le chariot respectif de pinces et des capteurs (30) fixés sur le bâti de machine.

4. Machine de découpe et de gaufrage de feuille selon la revendication 2, **caractérisée en ce que** les chariots de pince (8) sont mobiles en déplacement avant et arrière par les entraînements linéaires.
